# FASCICULE DE BREVET EUROPEEN

(11) **EP 1 014 231 B1**
(45) Date de publication et mention de la délivrance du brevet: **01.10.2008**
(21) Numéro de dépôt: 98124363.7
(22) Date de dépôt: 22.12.1998
(51) Int. Cl.: G04G 1/06, H01Q 1/27

(54) **Montre-bracelet à couplage capacitif**
Armbanduhr mit kapazitiver Kopplung
Wrist watch with capacitive coupling

(43) Date de publication de la demande: 28.06.2000
(73) Titulaire: ETA SA Manufacture Horlogère Suisse, 2540 Grenchen (CH)
(72) Inventeur: Barras, David, 2540 Grenchen (CH)
(74) Mandataire: Ravenel, Thierry Gérard Louis

(56) Documents cités:
- GB-A- 2 137 783
- GB-A- 2 201 266
- US-A- 5 159 713
- US-A- 5 170 173
- PATENT ABSTRACTS OF JAPAN vol. 098, no. 008, 30 juin 1998 & JP 10 064648 A (CASIO COMPUT CO LTD), 6 mars 1998

## Description

La présente invention concerne le domaine technique des montres-bracelets et, plus particulièrement, celui des montres-bracelets comprenant un boîtier pourvu d'un premier conducteur électrique, et d'un circuit électrique connecté au premier conducteur électrique, et un bracelet comprenant un deuxième conducteur électrique.

En se référant à la figure 1 de la présente description, le brevet EP 0 186 804 décrit une montre-bracelet 1 comprenant un boîtier 3 et un bracelet 5 associé à ce boîtier. Le boîtier 3 comprend un circuit électrique 7 muni d'un circuit intégré (non représenté en figure 1) et un dispositif d'affichage 9, le boîtier 3 étant fermé par une glace 11. Le bracelet 5 comprend deux lamelles 12a et 12b formées dans une matière plastique souple, et un conducteur 24a disposé entre ces deux lamelles. La lamelle 12a comprend une zone épaisse 26, de forme bombée dans laquelle est agencée une ouverture transversale 27 destinée à recevoir un axe 28 au moyen duquel est articulé le bracelet 5 au boîtier 3.

Un problème rencontré dans la montre-bracelet 1 réside dans la réalisation d'une liaison électrique entre le circuit électrique 7 du boîtier 3 et le conducteur 24a du bracelet 5.

La solution selon ce brevet EP 0 186 804 consiste à réaliser une liaison électrique par contact mécanique entre le circuit électrique 7 et le conducteur 24a. Ainsi, la montre-bracelet 1 comprend un dispositif de jonction 13 comprenant un jeu de contact 15 constitué d'un élément conducteur rigide 17, d'un élément conducteur élastique 19, et d'un pion cylindrique 21, ces composants étant agencés pour réaliser la liaison électrique entre le conducteur 24a et le circuit intégré 7.

US 5 159 713 décrit une autre montre comportant le même type de liaison électrique.

Toutefois, une telle liaison électrique présente plusieurs inconvénients. En effet, une altération de cette liaison électrique peut survenir pour des raisons d'étanchéité (notamment une oxydation des composants du dispositif de jonction) et des raisons d'entretien de la montre-bracelet (notamment lors du remplacement du bracelet par un nouveau bracelet).

Un autre inconvénient de la montre-bracelet 1 réside dans le fait que la rotation du bracelet 5 autour de l'axe 28 du boîtier 3 est limitée, en raison de la présence du dispositif de jonction 13 qui est fixe par rapport à ce boîtier, ce qui limite le confort du porteur de la montre-bracelet 1.

Un autre inconvénient de la montre-bracelet 1 réside dans le fait que le choix des matériaux utilisés pour former le boîtier 3 est limité pour réaliser une isolation électrique de la liaison électrique entre le circuit intégré 7 et le conducteur 24a.

Un but de la présente invention est de prévoir une montre-bracelet comprenant un boîtier pourvu d'un premier conducteur électrique et d'un circuit électrique connecté au premier conducteur électrique, et un bracelet comprenant un deuxième conducteur électrique, ce boîtier et ce bracelet étant agencés pour réaliser une liaison électrique entre eux, tout en palliant les inconvénients susmentionnés.

Un autre but de la présente invention est de prévoir une telle montre-bracelet agencée pour empêcher une altération de la liaison électrique entre les premier et deuxième conducteurs électriques.

Un autre but de la présente invention est de prévoir une telle montre-bracelet dont l'agencement de la liaison électrique rend aisé le remplacement du bracelet.

Un autre but de la présente invention est de prévoir une telle montre-bracelet dont l'agencement de la liaison électrique ne limite le mouvement du bracelet par rapport au boîtier, pour améliorer le confort du porteur de la montre-bracelet.

Un autre but de la présente invention est de prévoir une telle montre-bracelet dont l'agencement de la liaison électrique ne limite pas le choix des matériaux utilisés pour former le boîtier.

Un autre but de la présente invention est de prévoir une telle montre-bracelet répondant aux préoccupations habituelles dans une application horlogère d'encombrement et de rationalité.

Un autre but de la présente invention est de prévoir une montre-bracelet répondant à une préoccupation habituelle en industrie de coût.

Ces buts, ainsi que d'autres, sont atteints par la montre-bracelet selon la revendication 1.

Un avantage de la disposition des premier et deuxième conducteurs d'une telle montre-bracelet est de réaliser une liaison électrique sans contact mécanique et, plus précisément, par un couplage capacitif entre le premier conducteur du boîtier et le deuxième conducteur du bracelet, ce qui ne nécessite aucun agencement matériel externe supplémentaire en plus de l'articulation classique entre le bracelet et le boîtier.

Un autre avantage d'une telle disposition des premier et deuxième conducteurs est d'éviter une limitation du mouvement du bracelet par rapport au boîtier, comme cela est le cas dans les montres-bracelets classiques, en raison de la présence d'un contact mécanique ou galvanique entre le premier conducteur du boîtier et le deuxième conducteur du bracelet.

Un autre avantage d'une telle disposition des premier et deuxième conducteurs est de faciliter le remplacement du bracelet par un autre bracelet semblable, sans qu'il y ait, après ce remplacement, une détérioration matérielle de la liaison électrique entre le premier conducteur du boîtier et le deuxième conducteur du bracelet.

Ces objets, caractéristiques et avantages, ainsi que d'autres, de la présente invention apparaîtront plus clairement à la lecture de la description détaillée de deux modes de réalisation préférés de l'invention, donnés à titre d'exemple uniquement, en relation avec les figures jointes, parmi lesquelles :
- la figure 1 déjà citée représente une vue de coupe partielle d'une montre-bracelet classique;
- la figure 2 représente une vue de coupe partielle d'une montre-bracelet selon la présente invention; et
- la figure 3 représente une variante de réalisation du bracelet de la montre-bracelet de la figure 2.

En se référant à la figure 2, la montre-bracelet 30 comprend un boîtier 32 et un bracelet 34 associé à ce boîtier. Le boîtier 32 comprend un circuit électrique 36 muni d'un circuit intégré (non représenté en figure 1), le boîtier 32 étant fermé par une glace 38. Le bracelet 34 comprend une lamelle 40 formée dans une matière plastique souple. La lamelle 40 comprend une zone épaisse 44 ayant une surface externe 41 de forme arrondie dans laquelle est agencée une ouverture transversale 46 pouvant recevoir un axe 48 au moyen duquel est articulé le bracelet 34 au boîtier 32. Le bracelet 34 comprend également un conducteur électrique, ou deuxième conducteur 42, incorporé dans la lamelle 40, dans la partie externe de sa forme arrondie.

Le boîtier 32 comprend en outre une surface externe 49 et un conducteur électrique, ou premier conducteur 50, connecté au circuit électrique 36, et disposé au voisinage de la surface externe 49.

La surface externe 49 du boîtier 32 est disposée en regard de la surface externe 41 du bracelet 34, de sorte que les conducteurs 42 et 50 forment les deux électrodes d'un condensateur de couplage, ce qui réalise un couplage capacitif entre le bracelet 34 et le boîtier 32. Il ressort de cette disposition qu'une liaison électrique est réalisée sans contact mécanique et, plus précisément, par couplage capacitif, entre le conducteur 42 et le circuit électrique 36.

Typiquement, on réalise de préférence chacun des conducteurs 42 et 50 en formant une couche métallique ayant une surface égale à quelques millimètres carrés, et recouverte d'un matériau isolant électriquement.

Un avantage de l'agencement d'un tel matériau isolant sur les conducteurs 42 et 50 est d'empêcher l'oxydation de ces conducteurs.

Un autre avantage de l'agencement d'un tel matériau isolant sur les conducteurs 42 et 50 est d'améliorer l'étanchéité de la montre-bracelet 30.

Dans l'exemple représenté en figure 2, la montre-bracelet 30 comprend en outre un conducteur 51 agencé pour former une liaison électrique entre le conducteur 50 et le circuit électrique 36.

A titre d'exemple, le bracelet 34 peut également comprendre une antenne 52 dont l'une des électrodes est formée par le conducteur 42, comme le représente la figure 2.

Un avantage de cet agencement de l'antenne 52 dans le bracelet 34 est de connecter l'antenne 52 au circuit électronique 36, sans réaliser une connexion électrique galvanique entre ces deux composants.

Un autre avantage de cet agencement de l'antenne 52 dans le bracelet 34 est de diminuer l'encombrement du boîtier 32.

A titre de variante de réalisation, la figure 3 représente une vue partielle d'un bracelet 60 d'une montre-bracelet selon la présente invention. On note que le boîtier (non représenté) de cette montre est similaire au boîtier 32 de la figure 2. On note également que des objets de la figure 3 similaires à ceux décrits en relation avec la figure 2 ont été désignés par les mêmes références. Comme le représente la figure 3, le brevet 60 comprend une bobine 62 pourvue de deux conducteurs 52 disposés pour former deux couplages respectifs similaires à celui décrit en relation avec la figure 2, ce qui réalise deux liaisons électriques entre le boîtier et le bracelet 60.

En se référant à nouveau à la figure 2, et dans le cas particulier où le boîtier 32 est formé dans un matériau métallique, le boîtier 32 peut comprendre deux zones 54 et 56 formées dans un matériau électriquement isolant, et agencées de part et d'autre du conducteur 50, de manière à réaliser l'isolation électrique entre le conducteur 50 et le boîtier métallique de la montre-bracelet 30. On peut réaliser les zones 54 et 56 en formant une seule pièce annulaire agencée autour du conducteur 50.

Un avantage de cet agencement des zones isolantes 54 et 56 est de réaliser une isolation électrique du circuit électrique réalisé dans la montre-bracelet 30, vis-à-vis de perturbations externes de nature électrique et magnétique.

Un autre avantage de cet agencement des zones isolantes 54 et 56 est d'éviter la formation d'un couplage parasite, notamment dans le cas où le boîtier 32 est agencé pour former la masse du circuit électrique 36.

A titre de perfectionnement, le conducteur 42 est disposé dans le bracelet 34, pour avoir une forme arrondie appropriée à la forme arrondie du bracelet 34, de sorte que, une fois le bracelet 34 monté sur le boîtier 32, la même distance est présente entre les conducteurs 42 et 50, quelle que soit la position du bracelet 34 par rapport au boîtier 32.

Un avantage de cet agencement des conducteurs 42 et 50 (en particulier de l'égale distance entre ces deux conducteurs) est d'assurer une capacité constante du condensateur de couplage formé par ces conducteurs, quelle que soit la position du bracelet 34 par rapport au boîtier 32.

Un autre avantage de cet agencement des conducteurs 42 et 50 est de faciliter l'adaptation de la montre-bracelet 30 aux différentes tailles de poignet, sans qu'il y ait une influence sur la liaison électrique entre le circuit électrique 36 et le conducteur 42.

Il va de soi pour l'homme de l'art que la description détaillée ci-dessus peut subir diverses modifications sans sortir du cadre de la présente invention telle que définie dans les revendications. A titre d'exemple, on peut réaliser un couplage capacitif entre le bracelet et le boîtier, à chacune des deux articulations du bracelet au boîtier.

## Revendications

1. Montre-bracelet (30) comprenant :
- un boîtier (32) pourvu d'un premier conducteur électrique (50) et d'un circuit électrique (36) connecté audit premier conducteur électrique (50), et
- un bracelet (34) comprenant un deuxième conducteur électrique (42), **caractérisée en ce que** lesdits premier (50) et deuxième (42) conducteurs électriques sont agencés pour réaliser une liaison électrique sans contact mécanique.

2. Montre-bracelet (30) selon la revendication 1, **caractérisée en ce que :** ledit boîtier (32) et ledit bracelet (34) ont respectivement des première et deuxième surfaces externes (49, 41); **en ce que** lesdits premier et deuxième conducteurs électriques sont disposés respectivement au voisinage desdites première et deuxième surfaces externes; et **en ce que** ladite deuxième surface externe est disposée en regard de ladite première surface externe, de sorte que lesdits premier et deuxième conducteurs électriques forment les deux électrodes d'un condensateur de couplage, pour réaliser ladite liaison électrique par un couplage capacitif entre lesdits premier et deuxième conducteurs électriques.

3. Montre-bracelet (30) selon la revendication 2, **caractérisée en ce que** ledit deuxième conducteur électrique (50) est agencé pour avoir une forme appropriée à ladite deuxième surface externe, de sorte que, une fois ledit bracelet monté sur ledit boîtier, la même distance est présente entre lesdits premier et deuxième conducteurs électriques, quelle que soit la position dudit bracelet par rapport audit boîtier.

4. Montre-bracelet (30) selon la revendication 2, **caractérisée en ce que** ledit bracelet (34) incorpore une antenne (52) dont l'une des électrodes est formée par ledit deuxième conducteur électrique (42), de sorte que, une fois ledit bracelet monté sur ledit boîtier, ladite antenne est connectée électriquement audit premier conducteur électrique, par l'intermédiaire dudit couplage capacitif.

5. Montre-bracelet (30) selon la revendication 2, **caractérisée en ce qu'**elle comprend également un circuit électrique (36) connectée audit premier conducteur électrique, de sorte que, une fois ledit bracelet monté sur ledit boîtier, ledit circuit électrique est connecté électriquement audit deuxième conducteur électrique, par l'intermédiaire dudit couplage capacitif.

6. Montre-bracelet (30) selon la revendication 1, **caractérisée en ce que** chacun desdits premier et deuxième conducteurs électriques (42, 50) est formé d'une couche métallique recouverte d'un matériau isolant électriquement.

7. Montre-bracelet (30) selon la revendication 1, **caractérisée en ce que** ledit boîtier est formé dans un matériau métallique, et **en ce que** ledit boîtier comprend des première et deuxième zones (54, 56) formées dans un matériau isolant électriquement, et agencées de part et d'autre dudit premier conducteur électrique, de manière à réaliser l'isolation électrique de ladite montre-bracelet.

## Claims

1. Wristwatch (30) including:
- a case (32) provided with a first electric conductor (50) and an electric circuit (36) connected to said first electric conductor (50), and
- a wristband (34) including a second electric conductor (42), **characterized in that** said first (50) and second (42) electric conductors are arranged in order to realize an electric connection without mechanical contact.

2. Wristwatch (30) according to claim 1, **characterized in that :** said case (32) and said wristband (34) have respectively first and second outer surfaces (49, 41); **in that** said first and second electric conductors are respectively arranged in the vicinity of said first and second outer surfaces; and **in that** said second outer surface is arranged opposite said first outer surface, so that said first and second electric conductors form the two electrodes of a coupling condensator, in order to realize said electric connection by a capacitive coupling between said first and second electric conductors.

3. Wristwatch (30) according to claim 2, **characterized in that** said second electric conductor (50) is arranged to have a shape suited to said second outer surface, so that, once said wristband is mounted onto said case, there is the same distance between said first and second electric conductors, whatever the angular position of said wristband with respect to said case.

4. Wristwatch (30) according to claim 2, **characterized in that** said wristband (34) incorporates an antenna (52) whose one of the electrodes is formed by said second electric conductor (42), so that, once said wristband is mounted onto said case, said antenna is electrically connected to said first electric conductor, via said capacitive coupling.

5. Wristwatch (30) according to claim 2, **characterized in that** it also includes an electric circuit (36) connected to said first electric conductor, so that, once said wristband is mounted onto said case, said electric circuit is electrically connected to said second electric conductor, via said capacitive coupling.

6. Wristwatch (30) according to claim 1, **characterized in that** each of said first and second electric conductors (42, 50) is formed of a metal layer covered with an electrically insulating material.

7. Wristwatch (30) according to claim 1, **characterized in that** said case is formed of a metallic material, and **in that** said case includes first and second zones (54, 56) formed in an electrically insulating material, and arranged on either side of said first electric conductor, so as to achieve electric insulation of said wristwatch.

## Patentansprüche

1. Armbanduhr (30), enthaltend:
- ein Gehäuse (32), das mit einem ersten elektrischen Leiter (50) und einem Stromkreis (36) versehen ist, der an den ersten elektrischen Leiter (50) angeschlossen ist, und
- ein Armband (34) mit einem zweiten elektrischen Leiter (42),
**dadurch gekennzeichnet, dass** der erste (50) und der zweite (42) elektrische Leiter so angeordnet sind, dass sie eine elektrische Verbindung ohne mechanischen Kontakt herstellen.

2. Armbanduhr (30) nach Anspruch 1, **dadurch gekennzeichnet, dass** das Gehäuse (32) und das Armband (34) jeweils eine erste bzw. eine zweite Außenfläche (49, 41) haben, dass der erste und der zweite elektrische Leiter jeweils benachbart zur ersten bzw. zweiten Außenfläche angeordnet sind und dass die zweite Außenfläche der ersten Außenfläche gegenüberliegend angeordnet ist, so dass der erste und der zweite elektrische Leiter die beiden Elektroden eines Kopplungskondensators bilden, um die elektrische Verbindung durch kapazitive Kopplung zwischen dem ersten und dem zweiten elektrischen Leiter herzustellen.

3. Armbanduhr (30) nach Anspruch 2, **dadurch gekennzeichnet, dass** der zweite elektrische Leiter (50) so angeordnet ist, dass er eine für die zweite Außenfläche geeignete Form hat, so dass dann, wenn das Armband an dem Gehäuse angebracht ist, der gleiche Abstand zwischen dem ersten und dem zweiten elektrischen Leiter vorliegt, unabhängig von der Stellung des Armbands bezüglich des Gehäuses.

4. Armbanduhr (30) nach Anspruch 2, **dadurch gekennzeichnet, dass** in dem Armband (34) eine Antenne (52) eingegliedert ist, deren eine Elektrode aus dem zweiten elektrischen Leiter (42) gebildet ist, so dass dann, wenn das Armband an dem Gehäuse montiert ist, die Antenne über die kapazitive Kopplung elektrisch mit dem ersten elektrischen Leiter verbunden ist.

5. Armbanduhr (30) nach Anspruch 2, **dadurch gekennzeichnet, dass** sie auch einen Stromkreis (36) enthält, der mit dem ersten elektrischen Leiter verbunden ist, so dass dann, wenn das Armband an dem Gehäuse montiert ist, der Stromkreis über die kapazitive Kopplung elektrisch mit dem zweiten elektrischen Leiter verbunden ist.

6. Armbanduhr (30) nach Anspruch 1, **dadurch gekennzeichnet, dass** der erste und der zweite elektrische Leiter (42, 50) jeweils aus einer Metallschicht gebildet sind, die mit einem elektrisch isolierenden Material überdeckt ist.

7. Armbanduhr (30) nach Anspruch 1, **dadurch gekennzeichnet, dass** das Gehäuse aus einem metallischen Material gebildet ist und dass das Gehäuse einen ersten und einen zweiten Bereich (54, 56) enthält, die aus einem elektrisch isolierenden Material gebildet sind und beiderseits des ersten elektrischen Leiters angeordnet sind, so dass sie die elektrische Isolierung der Armbanduhr gewährleisten.
